# FASCICULE DE BREVET EUROPEEN

(11) **EP 0 125 993 B1**
(45) Date de publication et mention de la délivrance du brevet: **29.07.1987**
(21) Numéro de dépôt: 84400947.2
(22) Date de dépôt: 09.05.1984
(51) Int. Cl.: E21B 17/10

(54) **Appareil de centrage d'un outil dans un puits tubé en particulier pour puits dévié**
Zentriervorrichtung für ein Werkzeug in einem verrohrten Bohrloch, insbesondere für Schrägbohrungen
Centralizer for a tool in a cased well, especially for deviated wells

(30) Priorité: 10.05.1983 FR 8307831
(43) Date de publication de la demande: 21.11.1984
(73) Titulaire: SOCIETE DE PROSPECTION ELECTRIQUE SCHLUMBERGER, F-75340 Paris Cédex 07 (FR); SCHLUMBERGER LIMITED, New York, N.Y. 10172 (US)
(72) Inventeur: Vannier, Daniel Francis, F-78210 St Cyr l'Ecole (FR)
(74) Mandataire: Chareyron, Lucien

## Description

L'invention concerne les appareils de centrage d'un outil dans un puits tubé en particulier pour un puits dévié.

De nombreux travaux effectués en profondeur dans les puits nécessitent un bon centrage de l'outil. Il en est ainsi, notamment, lors de la mesure des dimensions transversales du puits, décrite dans la Demande de Brevet français n° 81 24021 publiée 24.06.83 sous le n° 2 518 638, déposée le 22 Décembre 1981 au nom de SOCIETE DE PROSPECTION ELECTRIQUE SCHLUMBERGER.

La mise au point de dispositifs de centrage entièrement satisfaisants soulève des difficultés techniques. Tout d'abord, la colonne de production d'un puits présente des variations localisées de diamètre, au niveau des joints, et aussi au niveau de vannes situées en tête de puits. Il faut donc que le dispositif de centrage puisse s'adapter à ces variations de diamètre. Un tel dispositif de centrage adaptatif est souvent dénommé dans la technique « centraliseur •.

A côté de cela, la tendance moderne, en particulier pour les forages en mer, amène à réaliser des puits déviés, qui, en une ou plusieurs fois, s'écartent sensiblement de la verticale. Il en resulte que le fonctionnement du dispositif de centrage est perturbé par l'effet de la gravité qu'il ressent alors latéralement.

Enfin, pour réaliser le centrage, le dispositif doit naturellement s'appuyer sur les parois du puits. Dans beaucoup de dispositifs de la technique antérieure, l'appui sur la paroi du tubage s'effectue par glissement. C'est le cas notamment pour les centraliseurs décrits dans les Brevets américains n° 3 555 689 et n° 3 915 229 (auxquels correspond le Brevet français publié sous le n° 2 267 442). Ce type d'appui ne donne plus entière satisfaction, en particulier dans le cas de puits deviés, car il tend à altérer l'état de surface interne du tubage, et à en accélérer par là même la corrosion ; de plus il tend à limiter l'angle critique de déviation à partir duquel l'outil n'avance plus sous l'effet de sa propre gravité.

Dans le but de remédier à ces inconvénients, on a proposé un centraliseur dans lequel le contact avec la paroi du tube est assuré par des galets (Article intitulé « Improved Technique for Logging High-Angle Wells •, de M. W. BRATOVICH, W. T. BELL, K. D. KAAZ, publié sous la référence SPE 6818 par l'American Institute of Mining Metallurgi- cal Petroleum Engineers Inc. ). La figure 3b de ce document montre un dispositif de centrage qui comprend une barre centrale propre à être intégrée à la chaîne de descente de l'outil dans le tubage, deux coulisseaux mobiles à glissement limité sur cette barre centrale, une série de structures radiales porte-galet, de géométrie générale triangulaire, définies par des bras articulés sur les deux coulisseaux, une série de galets montés chacun libre en rotation sur l'une des structures radiales, de sorte que sa périphérie fasse saillie radialement vers l'extérieur, et des moyens de rappel élastique agissant pour solliciter les galets radialement vers l'extérieur. Bien qu'il permette d'effectuer certains travaux dans des puits déviés, ce centraliseur n'est pas exempt d'inconvénients.

Tout d'abord, sa force de centrage ou d'appui sur les parois du tube tend à décroître trop rapidement lorsque le diamètre du tubage augmente. Ensuite, pour respecter des contraintes de diamètre hors tout en position rétractée, par exemple moins de 50 mm, il faut donner aux galets un faible diamètre ; ceux-ci tournent alors très vite lors de la descente dans le puits, ce qui reduit considérablement leur durée de vie. Enfin, ce centraliseur est soumis à des chocs sévères chaque fois qu'il passe sur un joint de tubage, chocs qui le mettent rapidement hors service.

La présente invention vient résoudre les problèmes techniques rencontrés avec ce dispositif de centrage à galets de la technique antérieure.

Un premier but de la présente invention est de fournir un dispositif de centrage qui présente un diamètre de galets agrandi, tout en respectant les mêmes contraintes de diamètre hors tout en position rétractée.

Un autre but de la présente invention est de fournir un dispositif dont la force d'appui radiale sur le tubage soit sensiblement constante dans une large gamme de diamètre de tubage.

Un autre but encore de la présente invention est de fournir un dispositif qui présente, en toute circonstance, une surface extérieure sans aspérité, évitant ainsi que des chocs lors de sa descente ne le mettent rapidement hors service.

Les buts de l'invention sont atteints par les caractéristiques que l'on énoncera maintenant.

Selon une caractéristique essentielle de la présente invention, chaque galet est monté pour tourner dans un plan incliné par rapport au plan radial de la structure porte-galet qui le supporte, et la barre centrale est évidée extérieurement, de manière à loger partiellement les galets lorsque lesdites structures porte-galet sont rétractées au maximum sur la barre centrale.

Dans un mode de réalisation préférentiel, chaque structure porte-galet comporte une chape en forme générale de U, sur les branches de laquelle s'articulent les extrémités externes des bras, articulées par ailleurs sur les deux coulisseaux, tandis que le galet est monté sur le fond du U, du côté interne de celui-ci, de manière que la périphérie externe du galet fasse légèrement saillie à l'extérieur de la structure porte-galet associée, sensiblement dans le plan radiai de celle-ci ; de leur côté, les fonds des U des différentes chapes sont décalés en périphérie dans le même sens par rapport au plan radial de chaque structure-porte-galet, lorsqu'on tourne autour de la barre centrale.

Selon une autre caractéristique de l'invention, les moyens de rappel élastique comprennent d'une part, deux ressorts de compression, qui prennent appui entre les coulisseaux et des épaulements de le barre centrale qui sont situés de part et d'autre des deux coulisseaux, respectivement, afin de solliciter ces deux coulisseaux l'un vers l'autre, et, d'autre part, en parallèle sur les bras, entre le coulisseau et la chape porte-galet concernée, une lame-ressort courbe, à concavité tournée vers l'intérieur.

Selon une autre caractéristique encore de la présente invention, les chapes sont conformées extérieurement pour définir ensemble une périphérie sensiblement cylindrique, lorsque les structures porte-galet sont rétractées au maximum sur la barre centrale.

Très avantageusement, l'angle d'inclinaison des galets par rapport au plan radial concerné est de l'ordre de 10°.

D'autres caractéristiques et avantages de l'invention apparaîtront à l'examen de la description détaillée qui va suivre, ainsi que des dessins annexés, sur lesquels :
la figure 1 illustre schématiquement une chaîne de descente d'un outil dans un tubage, avec des dispositifs de centrage selon la technique antérieure ;
la figure 2 illustre schématiquement en perspective, un dispositif de centrage selon la présente invention ;
les figures 3 et 4 sont deux vues de dessus et en coupe longitudinale de l'un des coulisseaux selon la présente invention ;
les figures 5 à 7 sont trois coupes transversales du coulisseau des figures 3 et 4 ;
les figures 8 et 9 sont deux vues respectivement de côté et de dessus d'une partie d'une structure radiale porte-galet, avec sa chape et l'une de ses lames-ressorts ;
la figure 10 est une vue en coupe transversale du dispositif de centrage selon l'invention, dans sa position entièrement rétractée ; et la figure 11 est une vue en bout correspondant aux figures 8 et 9.

Sur la figure 1, le symbole T désigne globalement un tubage, inséré dans un puits dévié qui rencontre successivement diverses formations du sous-sol. A l'intérieur du tubage est placée une chaîne de descente d'un outil, constituée d'éléments successifs 1 et 2, raccordés entre eux à pivotement. Un elément 3, muni à ses deux extrémités de joints 3A et 3B, autorise un débattement angulaire. Le joint 3B est connecté à un premier dispositif de centrage 4, suivi d'un outil 5, puis d'un second dispositif de centrage 6, et d'un nouvel outil 7.

L'outil 5 est par exemple le dispositif de mesure des dimensions transversales d'un trou décrit dans la Demande de Brevet français n° 81 24021, publiée sous le n° 2 518 638, déjà citée. L'outil 7 comporte alors un capteur de référence, destiné à mesurer la vitesse de propagation des ondes acoustiques dans le milieu qui emplit le tubage.

Sur la figure 1, la représentation schématique donnée pour les dispositifs de centrage 4 et 6 correspond au centraliseur décrit dans l'Article référence SPE 6818, déjà cité.

On s'intéressera maintenant à la figure 2, qui représente schématiquement un dispositif de centrage ou centraliseur selon la présente invention.

Une barre centrale 10 est munie à ses deux extrémités de filetages (non représentés) permettant d'y fixer deux pièces 12 et 13 formant des épaulements opposés. Ces pièces 12 et 13 vont également servir à assurer la connexion de la barre centrale dans la chaîne de descente, d'une part, du côté du joint de cardan 3B, d'autre part, du côté d'un outil, par exemple (figure 1). On remarquera aussi sur la figure 1 que deux dispositifs de centrage sont généralement nécessaires.

Sur la barre centrale 10 glissent deux coulisseaux 20 et 30, qui seront décrits plus en détail ci-après.

Ces coulisseaux servent à établir trois structures radiales porte-galet, illustrées dans leur ensemble en 40 et 40A (la troisième structure 40B, située en arrière, n'est pas représentée pour clarifier le dessin). Ces trois structures ont la même constitution, et sont réparties à 120° l'une de l'autre autour de la barre centrale 10 et des coulisseaux 20 et 30. On ne décrira dans la suite que la structure 40.

Celle-ci comporte tout d'abord une première paire de bras 71 et 72, qui sont articulés à pivotement sur le coulisseau 20, et une seconde paire de bras 73 et 74, articulés de même sur le coulisseau 30. A leurs autres extrémités, les bras 71 et 72 viennent s'articuler à pivotement sur un côté d'une chape porte-galet 50. Les deux autres bras 73 et 74 viennent de même s'articuler à pivotement sur l'autre côté de la chape 50. Les deux axes de pivotement ménagés dans la chape sont parallèles. Ces axes apparaissent en 67 et 68 sur la figure 8.

A nouveau sur la figure 2, l'un des côtés de la chape 50 est fixé à une lame-ressort courbe 41, dont l'autre extrémité est guidée à coulissement axial dans le coulisseau 20. Il en est de même de l'autre côté avec la lame-ressort courbe 42.

Chaque chape telle que 50 supporte un galet, qui est monté fou à rotation sur elle.

Enfin, les moyens de rappel élastique sont complétés par deux ressorts 17 et 19 prenant appui entre les butées extrêmes 12 et 13 et les coulisseaux 20 et 30.

On fera maintenant référence aux figures 3 à 7, qui illustrent, plus en détail, la structure de l'un des coulisseaux, supposé être le coulisseau 20. Dans sa partie intermédiaire, le coulisseau 20 est muni de trois protubérances disposées en périphérie à 120° l'une de l'autre, et qui vont servir, chacune, à définir l'axe de pivotement d'une paire de bras tels que 71 et 72. On prendra comme exemple la saillie ou protubérance 25, qui est radialement de taille assez importante pour permettre l'établissement d'un alésage 27 servant d'axe de pivotement aux deux barres 71 et 72. Sur le dessus, un évidement intermédiaire 26 est prévu pour permettre le logement des lames-ressorts telles que 41 dans la position entièrement rétractée du dispositif de centrage. On note également, sur la figure 3, les autres axes de pivotement 27A et 27B.

Le coulisseau 20 est par ailleurs muni à son extrémité gauche d'un embout 21 formant intérieurement une butée 28 pour le ressort 17. Cet embout est muni, avec les mêmes plans de symétrie que les protubérances 25, d'évidements longitudinaux répartis à 120° l'un de l'autre (figures 3, 4, 5 et 6). Tout à fait à l'extérieur, est prévu l'évidement 22, qui se prolonge sur toute la longueur de l'embout, permettant ainsi le logement de l'extrémité de la lame-ressort 41 lorsque le dispositif est entièrement rétracté. Sur une partie de sa longueur, à partir de l'extrémité libre, l'évidement 22 est muni de rainures latérales 23. Celles-ci permettent le logement à coulissement de la tige transversale 43 (figure 9) montée à l'extrémité de la lame-ressort courbe 42 concernée. Sur la longueur des rainures 23, l'évidement 22 est traversant en 24, pour faciliter l'usinage des rainures. Enfin, dans sa partie inférieure (figure 4), l'embout 21 est muni d'un logement 25 prévu pour recevoir un pion apte à immobiliser le coulisseau à pivotement par rapport à la barre centrale, en coopérant avec une rainure homologue de la barre centrale (si une telle immobilisation est désirée). On note encore un orifice 29 qui permet le passage du fluide contenu dans le tubage vers l'intérieur du coulisseau, afin d'égaliser les pressions.

On comprend maintenant comment les paires de bras telles que 71 et 72 sont articulées à pivotement sur leur coulisseau, et aussi comment la lame-ressort courbe 41 est guidée à coulissement sur le même coulisseau.

Les figures 8, 9 et 11 montrent plus en détail l'agencement réalisé du côté de l'une des chapes, telle que 50. Comme précédemment indiqué, les axes 67 et 68 servent comme autres points de pivotement pour les paires de bras 71 et 72 d'une part. 73 et 74 d'autre part. Cette fixation s'effectue dans les deux parties latérales 51 et 52 de la chape 50 en forme de U. Ces parties latérales se prolongent, dans le plan radial de la structure porte-galet concernée, par deux plateaux dont l'un 61 apparaît bien sur la figure 8. Le plateau 61 est muni d'une protubérance 62 qui sert de point d'appui à l'extrémité de la lame-ressort 42. Celle-ci est de plus fixée rigidement à la chape 50 par des brasures 64 et 63. A ce niveau, on se rappellera que le dispositif centraliseur de la technique antérieure possède des structures radiales de géométrie triangulaire. La structure selon l'invention n'est par contre qu'à peu près triangulaire. L'homme de l'art comprendra en effet que les points d'articulation 67 et 68 des bras sur la chape sont assez distants les uns des autres, ce qui permet, en combinaison avec le rôle joué par les lames-ressorts 41 et 42, une suspension beaucoup plus souple de la chape 50 et du galet 80 qu'elle porte (ce galet n'est pas représenté sur les figures 8, 9 et 11). Les figures 8, 9 et 11 font également apparaître une caractéristique très importante de l'invention. La chape porte-galet 50 loge le galet du côté du fond 53 de son U, plus exactement du côté de la face intérieure 56 de celui-ci, lorsqu'on observe les choses du centre de la structure. De plus, le montage en déport latéral de la chape 50 est accompagné d'une inclinaison de sa face intérieure 56 et par conséquent du plan du galet, par rapport au plan radial défini par la structure porte-galet concernée. L'angle d'inclinaison en question est de l'ordre de 10°.

Comme le montre la figure 2, la bande de roulement de chaque galet tel que 80 fait légèrement saillie à l'extérieur de la structure porte-galet associée, et à l'intérieur du U défini par chaque chape 50, c'est-à-dire sensiblement par le plan radial de la structure porte-galet concernée.

Enfin, les fonds 53 des U des différentes chapes telles que 50 sont décalés en périphérie dans le même sens par rapport à la direction générale définie par les lames-ressorts 41 et 42 (c'est-à-dire le plan radial de la structure porte-galet), lorsqu'on tourne autour de la barre centrale 10.

Il est alors très avantageux que les surfaces externes 54 des chapes 50 soient conformées pour définir ensemble une périphérie sensiblement cylindrique, lorsque les structures porte-galet sont rétractées au maximum sur la barre centrale. En d'autres termes, le contour extérieur 54 de la chape est incurvé de telle manière qu'il se rapproche de l'axe du dispositif de centrage lorsqu'on s'éloigne du plan radial de la structure porte-galet associée. On peut dire que la chape 50 est donc placée en déport latéral, dans une position légèrement fermée vers l'intérieur.

On se référera maintenant à la figure 10 qui est une coupe transversale du dispositif de centrage selon l'invention, dans sa position totalement rétractée. Cette figure permet en outre de mieux comprendre le montage de chaque galet sur la chape associée.

On observera tout d'abord que les évidements 11, 11A et 11B de la barre centrale 10, illustrés comme des méplats, servent à loger en partie les galets, contribuant ainsi a minimiser l'encombrement du dispositif en position entièrement rétractée. La figure 10 fait de même apparaître le contour périphérique sensiblement cylindrique en position rétractée.

La barre centrale 10 est alésée intérieurement en 15, pour laisser passer des conducteurs vers un outil situé en aval.

On s'intéressera maintenant au montage du galet 80. La face intérieure 56 de la chape 50 est munie d'un épaulement central annulaire note 59. Celui-ci supporte un coussinet 81. Et c'est sur le coussinet 81 que vient tourner le galet proprement dit 80. On remarquera la forme évidée du galet, qui permet son maintien par un flasque 83, solidaire d'une tige 82 qui s'engage dans l'alésage de la chape 50, où elle est fixée par une clavette 54. Un tel montage permet un roulement facile du galet, tout en contribuant à minimiser son encombrement, et par là même celui de l'ensemble du dispositif du centraliseur en position entièrement rétractée.

La périphérie du galet 80 est choisie en un matériau convenable pour lui permettre une longue durée de vie dans les conditions dures rencontrées à l'intérieur des tubages.

Pour les mêmes raisons, il est avantageux que l'ensemble des parties externes de la chape 50, ainsi que les lames-ressorts courbes 41 et 42 résistent bien à l'usure susceptible d'être engendrée par des contacts épisodiques avec la paroi du tubage.

Dans le mode de réalisation actuellement préféré, tel qu'il vient d'être décrit, les coulisseaux viennent au contact, ou presqu'au contact, de leurs butées respectives 12 et 13 lorsque les structures porte-galet sont dans leur position entièrement rétractée. Dans les autres positions, les deux coulisseaux sont libres de se déplacer ensemble sur l'axe défini par la barre centrale 10, à l'encontre des ressorts 17 et 19.

A pleine ouverture, l'angle des bras intérieurs tels que 71 et 72 sur l'axe de la barre centrale est de l'ordre de 30°.

Cette pleine ouverture est définie par l'ensemble des éléments de chaque structure radiale porte-galet, à savoir ses barres, la géométrie des lames-ressorts courbes 41 et 42, ainsi que les caractéristiques des ressorts 17 et 19 compte tenu de leurs butées.

De plus, il a été observé que la disposition des ressorts 17 et 19, selon la présente invention, permet d'obtenir au niveau des galets un effort radial qui augmente avec le diamètre du tubage. De leur côté, les lames-ressorts courbes telles que 41 et 42 procurent un effort radial qui, au contraire, diminue avec le diamètre. En combinant les deux effets, il est possible d'obtenir une force radiale de centrage sensiblement constante, indépendante du diamètre, sur une gamme de diamètres assez large (bien entendu inférieure au diamètre obtenu lorsque les deux systèmes élastiques constitués par les ressorts de compression et les lames-ressorts atteignent leur position de repos). Cette caractéristique est très importante dans les puits fortement déviés, où deux des structures porte-galet auront à supporter la composante radiale, par rapport au tubage, du poids du dispositif de centrage ainsi que de l'outil avec lequel il coopère.

La Demanderesse considère actuellement qu'il est préférable d'immobiliser les coulisseaux à pivotement par rapport à la barre centrale, comme précédemment indiqué. Une variante de l'invention consiste au contraire à laisser ces coulisseaux 20 et 30 libres de pivoter sur la barre centrale. Il a été observé en effet qu'il suffit d'arrondir légèrement les bords des méplats 11, 11A et 11B ménagés sur la barre centrale pour que les galets puissent venir d'eux-mêmes se loger dans la position entièrement repliée, même si la position des deux coulisseaux au moment de l'approche ne correspond pas exactement à la géométrie désirée. D'une manière générale, il est possible d'usiner la barre centrale pour faciliter l'insertion des galets sur les évidements qu'elle porte, lorsque les structures porte-galet s'approchent de leur position entièrement rétractée.

La description qui précède concerne un seul dispositif de centrage. Comme le montre la figure 1, la plupart des applications nécessitent deux dispositifs de centrage, placés de part et d'autre d'un outil 5, un autre outil 7 pouvant en revanche être installé en porte-à-faux à l'extrémité libre de la chaîne de descente. Cela entre naturellement dans le cadre de l'invention.

## Revendications

1. Dispositif de centrage d'un outil à l'intérieur d'un tubage, du type comprenant :
une barre centrale (10), propre à être intégrée à la chaîne de descente de l'outil dans le tubage, avec deux coulisseaux (20, 30), mobiles à glissement limité (12, 13) sur cette barre centrale, une série de structures radiales porte-galet (40, 40A, 40B), de géométrie générale triangulaire, définies par des bras (71 à 74) articulés sur les deux coulisseaux (20, 30), une série de galets (80, 80A, 80B), montés chacun libre en rotation sur l'une des structures radiales (40, 40A, 40B), de sorte que sa périphérie fasse saillie radialement vers l'extérieur, et des moyens de rappel élastique agissant pour solliciter les galets radialement vers l'extérieur, caracterisé en ce que chaque galet (80, 80A, 80B) est monté pour tourner dans un plan incliné par rapport au plan radial de la structure porte-galet (40, 40A, 40B) qui le supporte, et en ce que la barre centrale (10) est évidée extérieurement (11), de manière à loger partiellement les galets lorsque lesdites structures porte-galet sont rétractées au maximum sur la barre centrale.

2. Dispositif selon la revendication 1, caractérisé en ce que chaque structure porte-galet (40) comporte une chape (50) en forme générale de U. sur les deux branches (51, 52), de laquelle s'articulent les extrémités externes des bras (71 à 74) articulés par ailleurs sur les deux coulisseaux (20, 30), tandis que le galet (80) est monté sur le fond du U, du côté interne (56) de celui-ci, de manière que la périphérie externe du galet fasse légèrement saillie à l'extérieur de la structure porte-galet associée, sensiblement dans le plan radial de celle-ci, et en ce que les fonds (53) des U des différentes chapes sont décalés en périphérie dans le même sens par rapport au plan radial de chaque structure porte-galet, lorsqu'on tourne autour de la barre centrale (10).

3. Dispositif selon l'une des revendications 1 et 2, caractérisé en ce que les moyens de rappel élastique comprennent d'une part deux ressorts de compression (17, 19), qui prennent appui entre les coulisseaux (20, 30) et des épaulements (12, 13) de la barre centrale qui sont situés de part et d'autre des deux coulisseaux, respectivement, afin de solliciter les deux coulisseaux l'un vers l'autre, et, d'autre part, en parallèle sur les bras entre chaque coulisseau et la chape porte-galet concernée, une lame-ressort courbe, à concavité tournée vers l'intérieur.

4. Dispositif selon l'une des revendications 2 et 3, caractérisé en ce que les chapes sont conformées extérieurement (53) pour définir ensemble une périphérie sensiblement cylindrique, lorsque les structures porte-galet sont rétractées au maximum sur la barre centrale.

5. Dispositif selon l'une des revendications 1 à 4, caractérisé par le fait que l'angle d'inclinaison des galets est de l'ordre de 10°.

6. Dispositif selon l'une des revendications 1 à 5, caractérisé en ce que les deux coulisseaux (20, 30) sont immobilisés en rotation à l'égard de la barre centrale.

7. Dispositif selon l'une des revendications 1 à 5, caractérisé en ce que les deux coulisseaux (20, 30) sont libres en rotation à l'égard de la barre centrale.

8. Dispositif selon la revendication 7, caractérisé en ce que la barre centrale est usinée pour faciliter l'insertion des galets sur les évidements qu'elle porte, lorsque les structures porte-galet s'approchent de leur position entièrement rétractée.

9. Dispositif selon l'une des revendications 1 à 8, caractérisé en ce que la barre centrale (10) est intérieurement alésée (15), pour laisser passer des conducteurs vers un outil situé en aval.

10. Appareil de centrage d'un outil dans un tubage, caractérisé en ce qu'il comporte deux dispositifs de centrage selon l'une des revendications précédentes, placés de part et d'autre de l'outil.

## Claims

1. A device for centering a tool inside a cased well, the device being of the type comprising :
a central bar (10) suitable for being integrated in a string for lowering the tool inside the tubing and having two slides (20, 30) which are slidable over a limited range (12, 13) of said central bar ;
a series of wheel-carrying structures (40, 40A, 40B) of generally triangular geometry defined by arms (71 to 74) which are hinged to the two slides ( 20, 30) ;
a series of wheels (80, 80A, 80B), each wheel being mounted free to rotate on one of the radial structures (40, 40 A, 40B) in such a manner that its periphery projects radially outwardly ; and resilient return means urging the wheels radially outwardly ;
characterized in that each wheel (80, 80A, 80B) is mounted to rotate in a plane which is inclined relative to a radial plane through the wheel-carrying structure (40, 40A, 40B) on which it is mounted, and in that the outer surface of the central bar (10) is recessed to partially receive the wheels when said wheel-carrying structures are fully retracted against the central bar.

2. A device according to claim 1, characterized in that each wheel-carrying structure (40) comprises a generally U-shaped fork (50) having two tines on which are hinged the outer ends of the arms (71, 74) which are also hinged to the two slides (20, 30), while the wheel (80) is mounted on the bottom of the U on the inside thereof (56) in a manner such that the outer periphery of the wheel projects slightly beyond the associated wheel-carrying structure, substantially in the radial plane therethrough, and in that the bottoms (53) of the Us of the various forks are peripherally offset relative to the radial plane through each wheel-carrying structure and in the same direction when going round the central bar (10).

3. A device according to claim 1 or 2, characterized in that the resilient return means comprise both a pair of compression springs (17, 19) which act between the slides (20, 30) and shoulders (12, 13) which are situated on the central bar on the side of each of the slides which is opposite to the other slide in such a manner as to urge the slides towards each other, and in parallel with the arms between each slide and the relevant wheel-carrying fork, a curved spring blade with its concave side facing inwardly.

4. A device according to claim 2 or 3, characterized in that the forks are shaped on the outside (53) so that together they define a substantially cylindrical periphery when the wheel-carrying structures are fully retracted against the central bar.

5. A device according to any one of claims 1 to 4, characterized by the fact that the wheels are inclined at an angle of about 10°.

6. A device according to any one of claims 1 to 5, characterized in that the two slides (20, 30) are prevented from rotating about the central bar.

7. A device according to any one of claims 1 to 5, characterized in that the two slides (20, 30) are free to rotate about the central bar.

8. A device according to claim 7, characterized in that the central bar is machined to facilitate insertion of the wheels into recesses included thereon while said. the wheel-carrying structures approach their fully retracted position.

9. A device according to any one of claims 1 to 8, characterized in that the central bar (10) includes a through bore (15) to pass conductors towards a tool situated down stream therefrom.

10. A device for centering a tool in a casing, characterized in that it includes two devices according to any preceding claim, said devices being placed on either side the tool.

## Patentansprüche

1. Vorrichtung zum Zentrieren eines Werkzeugs im Inneren eines Rohres der Bauart, die umfaßt :
einen Zentralstab (10), ausgebildet zum Integrieren in die Ablaßkette des Werkzeugs in das Rohr, mit zwei Gleitstücken (20, 30), die begrenzt (12, 13) gleitbeweglich auf diesem Zentralstab Sind, eine Serie von laufradtragenden Radialstrukturen (40, 40A, 40B) von generell dreieckiger Geometrie, definiert durch Arme (71 bis 74), die an die beiden Gleitstücke (20, 30) angelenkt Sind, eine Serie von Laufrädern (80, 80A, 80B), die jeweils freidrehbar auf einer der Radialstrukturen (40, 40A, 40B) derart montiert Sind, daß ihre Peripherie radial nach außen vorspringt, und elastische Rückstellmittel, die zum Vorspannen der Laufräder radial nach außen wirken, dadurch gekennzeichnet, daß jedes Laufrad (80, 80A, 80B) in einer Ebene drehbar montiert ist, die geneigt bezüglich der Radialebene der laufradtragenden Struktur (40, 40A, 40B), welche es trägt, ist, und daß der Zentralstab (10) außen ausgenommen ist (11) derart, daß er teilweise die Laufräder aufnimmt, wenn die genannten laufradtragenden Strukturen maximal an den Zentralstab zurückgezogen sind.

2. Vorrichtung nach Anspruch 1, dadurch gekennzeichnet, daß jede laufradtragende Struktur (40) einen im allgemeinen U-förmigen Bügel (50) umfaßt, auf dessen beiden Schenkeln (51, 52) die äußeren Enden der Arme (71 bis 74) angelenkt sind, die im übrigen auf den beiden Gleitstücken (20, 30) angelenkt sind, während die Laufrolle (80) am Boden des U auf der Innenseite (56) desselben montiert ist derart, daß die äußere Peripherie des Laufrades etwas von der Zugeordneten laufradtragenden Struktur nach außen vorspringt, im wesentlichen in der Radialebene derselben, und daß die Böden (53) der U's der einzelnen Bügel in der Peripherie in derselben Richtung bezüglich der Radialebene jeder laufradtragenden Struktur versetzt sind, wenn man den Zentralstab (10) umläuft.

3. Vorrichtung nach einem der Ansprüche 1 und 2, dadurch gekennzeichnet, daß die elastischen Rückstellmittel einerseits zwei Druckfedern (17, 19) umfassen, die sich zwischen den Gleitstücken (20, 30) und Schultern (12, 13) des Zentralstabes abstützen, die Sich beidseits der beiden Gleitstücke befinden, um die beiden Gleitstücke aufeinanderzu vorzuspannen, und andererseits parallel zu den Armen zwischen jedem Gleitstück und dem betreffenden laufradtragenden Bügel eine gekrümmte Blattfeder mit nach innen gewandter Konkavität.

4. Vorrichtung nach einem der Ansprüche 2 und 3, dadurch gekennzeichnet, daß die Bügel außen (53) angepaßt sind, um gemeinsam eine im wesentlichen zylindrische Peripherie zu definieren, wenn die laufradtragenden Strukturen maximal auf den Zentralstab zurückgezogen sind.

5. Vorrichtung nach einem der Ansprüche 1 bis 4, dadurch gekenzeichnet, daß der Neigungswinkel der Laufräder in der Größenordnung von 10° ist.

6. Vorrichtung nach einem der Ansprüche 1 bis 5, dadurch gekennzeichnet, daß die beiden Gleitstücke (20, 30) drehfest bezüglich des Zentralstabes sind.

7. Vorrichtung nach einem der Ansprüche 1 bis 5, dadurch gekennzeichnet, daß die beiden Gleitstücke (20, 30) bezüglich des Zentralstabes frei drehbar sind.

8. Vorrichtung nach Anspruch 7, dadurch gekennzeichnet, daß der Zentralstab so bearbeitet ist, daß er das Einfügen der Laufräder in die Ausnehmungen, die er aufweist, begünstigt, wenn die laufradtragenden Strukturen sich ihrer vollständig zurückgezogenen Position nähern.

9. Vorrichtung nach einem der Ansprüche 1 bis 8, dadurch gekennzeichnet, daß jeder Zentralstab (10) im Inneren durchbohrt ist (15) zum Durchführenlassen von Leitungen zu einem Stromabwärts liegenden Werkzeug.

10. Zentrieranordnung eines Werkzeugs in einem Rohr, dadurch gekennzeichnet, daß sie zwei Zentriervorrichtungen gemäß einem der vorangehenden Ansprüche umfaßt, beidseits des Werkzeugs angeordnet.
